# EUROPÄISCHE PATENTSCHRIFT

(11) **EP 0 292 016 B1**
(45) Veröffentlichungstag und Bekanntmachung des Hinweises auf die Patenterteilung: **20.10.1993**
(21) Anmeldenummer: 88108165.7
(22) Anmeldetag: 20.05.1988
(51) Int. Cl.: F16C 29/02, H01C 10/38

(54) **Stellglied, insbesondere für Linearpotentiometer**
Actuator, especially for a linear potentiometer
Composant de réglage, en particulier pour un potentiomètre linéaire

(30) Priorität: 21.05.1987 DE 3717117
(43) Veröffentlichungstag der Anmeldung: 23.11.1988
(73) Patentinhaber: Wilhelm Ruf KG, 80336 München (DE)
(72) Erfinder: Hochholzer, Reinhard, D-8011 Höhenkirchen (DE)
(74) Vertreter: von Bülow, Tam, Dr.

(56) Entgegenhaltungen:
- DE-A- 2 627 346
- US-A- 3 732 521

## Beschreibung

Die Erfindung bezieht sich auf ein Stellglied gemäß dem Oberbegriff des Patentanspruches 1.

Ein derartiges Stellglied - ein Linearpotentiometer - ist aus der US-A-3 732 521 bekannt. Das Potentiometer ist aus zwei Gehäuseteilen zusammengesetzt, die nach dem Zusammensetzen ein Führungselement mit einem Langloch bilden. In diesem Langloch ist ein Gleitkörper verschiebbar geführt. Der Gleitkörper besitzt eine an der Oberseite des Führungselementes angeordnete, plattenförmige Basis mit seitlich über das Langloch hinausragenden oberen Gleitsegmenten, sowie einen sich an die Basis anschließenden, im Inneren des Langloches angeordneten Abschnitt und daran anschließende untere Gleitsegmente. Dabei stehen die Gleitsegmente mit ihren dem Führungselement zugewandten Flächen in Gleitkontakt mit der Ober- bzw. Unterseite des Führungselementes. Sie sind zumindest teilweise in Längsrichtung des Langloches gegeneinander versetzt angeordnet, überlappen sich jedoch so weit, daß sie bei rauhen Umweltbedingungen verklemmen können.

Aus der DE-A-26 27 346 ist ein Stellglied bekannt, bei dem das Führungselement und der Gleitkörper aus verschiedenen Kunststoffen, die sich insbesondere hinsichtlich ihrer Erweichungstemperatur unterscheiden, hergestellt werden. Zuerst wird das Führungselement hergestellt, welches anschließend in eine Spritzgußform eingelegt wird und damit selbst einen Teil der Spritzgußform bildet, wobei in einem weiteren Spritzgußvorgang dann der Gleitkörper an das Führungselement angespritzt wird.

Bei diesem bekannten Stellglied hat das Führungselement in allen Fällen eine oder mehrere Nuten, in der bzw. denen der Gleitkörper mit einer Verdickung oder Verbreiterung formschlüssig gehalten ist (vgl. Fig. 8 und 10 der DE-A-26 27 346). Dadurch entstehen an manchen Stellen gerade im Bereich der Nut Materialanhäufungen des Gleitkörpers, die spritzgußtechnisch nachteilig sind, da das Schrumpfverhalten von Kunststoffen in starkem Maße von der Form der Materialanhäufungen abhängt und daher ungleichförmig sein kann. Dies führt dann zu verschlechterten Gleiteigenschaften des Gleitkörpers sowie zur Neigung, daß der Gleitkörper beim Verschieben verkantet und damit klemmt.

Eine andere Art von Stellgliedern, die bei Linearpotentiometern, die im Handel erhältlich sind, verwendet werden, sind so aufgebaut, daß die Stellglieder ein Führungselement mit einem Langloch haben, in welchem ein Gleitkörper verschieblich geführt ist. Der Gleitkörper, der bei einem Potentiometer als sog. Federträger die Schleifkontaktfedern trägt, ist als Sicherheit gegen Herausfallen aus dem Langloch durch eingesetzte Stifte gesichert, die in eine Bohrung des Gleitkörpers eingeführt sind und seitlich über das Langloch hinausragen. Bisher wurden das Führungselement mit Langloch einerseits und der Gleitkörper andererseits jeweils separat hergestellt und anschließend zusammen montiert. Bei diesen bekannten Stellgliedern ist nachteilig, daß die einzuhaltenden Toleranzen den Herstellaufwand vergrößern. Ist nämlich der Gleitkörper "zu eng" an das Führungselement und das Langloch angepaßt, so gleitet er, wenn überhaupt, nur schwer und nicht ruckfrei. Ist die Anpassung dagegen "zu locker", so kann der Gleitkörper einerseits bei seiner Bewegung verkanten und damit festklemmen und andererseits ist er dann nicht mehr ausreichend präzise geführt, so daß beispielsweise bei einem Linearpotentiometer zwischen mechanischer Stellung des Gleitkörpers gegenüber dem Führungselement und dem eingestellten elektrischen Widerstandswert kein eindeutig reproduzierbarer Zusammenhang besteht. Bei der Fertigung dieser Stellglieder müssen daher sehr enge Fertigungstoleranzen eingehalten werden, was wiederum aufwendig ist. Selbst dann können sich die bei jeder Produktion einstellenden Toleranzen immer noch in ungünstiger Richtung addieren, so daß die Gefahr einer Ausschußproduktion immer noch relativ groß ist. Das Problem der Toleranzen wird zwar bei dem Stellglied der DE-A-26 27 346 schon in gewisser Weise dadurch gelöst, daß die für die Gleiteigenschaften maßgeblichen Toleranzen nur noch von den Schrumpfeigenschaften des Kunststoffes abhängen und nicht mehr von Formgenauigkeiten der Spritzgußform. Allerdings sind die Gleitkörper dieser Druckschrift noch so gestaltet, daß die Gleiteigenschaften nicht immer zufriedenstellend sind.

Aufgabe der Erfindung ist es daher, das Stellglied der eingangs genannten Art dahingehend zu verbessern, daß die Gleiteigenschaften des Stellgliedes weiter verbessert werden. Diese Aufgabe wird bei dem gattungsbildenden Stellglied durch die Merkmale des Patentanspruches 1 gelöst. Vorteilhafte Ausgestaltungen und Weiterbildungen der Erfindung sind den Unteransprüchen zu entnehmen.

Bei der Erfindung sind gerade diejenigen Teile des Gleitkörpers, die als Führungselemente dienen, spritzgußtechnisch so ausgestaltet, daß beim Schrumpfen des Kunststoffes keine ungünstigen Verzerrungen bzw. Verbiegungen auftreten. Auch erhält man Mehrpunktlagerungen des Gleitkörpers an dem Führungselement, mit denen ein Verkanten oder Klemmen des Gleitkörpers noch wirksamer verhindert wird, bei gleichzeitiger Herabsetzung der Reibungskräfte, wobei dann dabei auch den Besonderheiten der Spritzgußtechnik, insbesondere hinsichtlich Abkühlverhalten, Schrumpfen und Lunkerbildung Rechnung getragen wird.

Stellglieder der hier behandelten Art gelangen auf den unterschiedlichsten Gebieten der Technik zum Einsatz, beispielsweise als verschieblicher Federträger in Linearpotentiometern, als Kontaktträger in Schiebeschaltern, als Stellglieder mechanischer Kurvensteuerungen, als Betätigungsorgane von Meßfühlern usw. Bei vielen Einsatzgebieten ist auch auf rauhe Umweltbedingungen zu achten, beispielsweise Staub, Öl oder sonstiger Schmutz sowie starke Temperaturschwankungen bis hin zur Vereisung. Solche Umweltbedingungen treten beispielsweise bei Einsatz in Kraftfahrzeugen auf, wenn Linearpotentiometer als Meßfühler für die Abtastung der Drosselklappenstellung oder als sonstige Meßfühler, beispielsweise für Niveauregelung, Leuchtweiteneinstellung der Scheinwerfer etc. eingesetzt werden. Durch die spezielle Ausgestaltung des Stellgliedes nach der Erfindung arbeitet dieses auch bei Schmutz, Vereisung etc. (natürlich nur bis zu einem bestimmten Grad) noch einwandfrei. Weitere Vorteile sind darin zu ersehen, daß der Gleitkörper einstückig ist, so daß Montageschritte entfallen und das Problem der Maßtoleranzen zufriedenstellend gelöst ist. Selbst wenn die Dicke des Führungselementes oder die Breite des Langloches innerhalb großer Toleranzen schwanken, so ist der "angespritzte" Gleitkörper doch individuell an das zugehörige Führungselement angepaßt, da letzteres ja Teil der Spritzgußform ist. Maßungenauigkeiten des Führungselementes haben keinen negativen Einfluß. Maßtoleranzen können sich auch nicht in ungünstiger Weise addieren. Beim Aushärten der üblichen Kunststoffe tritt eine Schwindung bzw. ein Schrumpfen von 0,5 bis 1 % auf. Dies ist bei der Erfindung sehr erwünscht, da man durch dieses Schrumpfen das notwendige Lagerspiel erhält, das ein Verschieben des Gleitkörpers gegenüber dem Führungselement erlaubt. Dieses Spiel von 0,5 bis 1 %, das bei den meisten spritzbaren Kunststoffen beim Schrumpfen auftritt, hat sich als optimales Spiel herausgestellt, das sowohl eine äußerst präzise Führung erlaubt, ein Verkanten vermeidet als auch bei Verschmutzung oder Vereisung immer noch ein Verschieben des Gleitkörpers gestattet.

Im folgenden wird die Erfindung anhand von Ausführungsbeispielen erläutert. Es zeigt:
- Fig. 1: ein erstes Ausführungsbeispiel des Stellgliedes in Seitenansicht;
- Fig. 2: eine Draufsicht auf das Stellglied der Fig. 1;
- Fig. 3: ein zweites Ausführungsbeispiel des Stellgliedes in Seitenansicht;
- Fig. 4: eine Draufsicht auf das Stellglied der Fig. 3;
- Fig. 5: ein drittes Ausführungsbeispiel des Stellgliedes in Seitenansicht;
- Fig. 6: eine Draufsicht auf das Stellglied der Fig. 5;
- Fig. 7: eine Ansicht der Unterseite der Stellglieder der Fig. 5;
- Fig. 8: einen Schnitt längs der Linie A-B der Fig. 5;
- Fig. 9: einen Schnitt längs der Linie C-D der Fig. 5;
Gleiche Bezugszeichen in den einzelnen Figuren bezeichnen gleiche bzw. einander entsprechende Teile. Die Ausführungsbeispiele der Fig. 1 bis 9 zeigen verschiedene Varianten eines Linearstellgliedes, das jeweils ein plattenförmiges Führungselement 1 mit einem geradlinig verlaufenden Langloch 2 besitzt, das hier in der Draufsicht rechteckig ist. Das Führungselement 1 kann ein Metallblech sein, aus dem das Langloch ausgestanzt ist. Es kann auch aus einem hochschmelzenden (d.h. bei hoher Temperatur schmelzenden) Kunststoff sein. Die in Längsrichtung des Langloches 2 verlaufenden, einander zugewandten Seiten des Langloches bilden Führungsflächen 3 bzw. 4 für einen Gleitkörper 7, der von der Oberseite 5 des Führungselementes 1 durch das Langloch 2 hindurch bis zu der Unterseite 6 des Führungselementes hindurchragt.

Der Gleitkörper 7 hat, wie am besten aus den Fig. 8 und 9 zu erkennen ist, einen Abschnitt 8, der in das Langloch 2 eingetaucht ist und dessen Seitenwände 9 bzw. 10 an den Führungsflächen 3 bzw. 4 geführt sind. Zwischen den Seitenwänden 9 und 10 und den Führungsflächen 3 bzw. 4 ist ein "Lagerspiel" vorhanden, das beim Herstellverfahren dadurch entsteht, daß beim Spritzgußvorgang der Kunststoff - entsprechend der sonstigen Form des Gleitkörpers - in Teile des Langloches eingespritzt wird, wobei die Führungsflächen 3 und 4 des Langloches als Form dienen, wobei bei dem anschließenden Aushärten des Kunststoffes dieser schrumpft und zwar etwa um 0,5 bis 1 %. Unabhängig vom Abstand zwischen den Führungsflächen 3 und 4 beträgt das gesamte Spiel zwischen den Flächen 4 und 9 sowie 3 und 10 stets 0,5 bis 1 % des Abstandes zwischen den Führungsflächen 3 und 4.

Der im Inneren des Langloches 2 verlaufende Abschnitt 8 ist bei den dargestellten Ausführungsbeispielen im Prinzip quaderförmig. Bei Anwendungsfällen mit gekrümmter Kontur des Langloches - wobei insbesondere kreisförmige Konturen in Frage kommen, ist der Abschnitt 8 natürlich dieser Kontur angepaßt. Bei Anwendungsfällen mit Langlöchern die unterschiedliche Krümmungsradien haben, kann der Abschnitt angenähert zylindrisch sein, so daß er verkantungsfrei in dem so gekrümmten Langloch laufen kann. In diesem Fall muß durch die Spritzgußform dafür gesorgt werden, daß dieser angenähert zylindrisch ist.

Um den Gleitkörper 7 gegen ein Herausfallen zu sichern, ist er an den über die Ober- und die Unterseite 5 und 6 aus dem Langloch herausragenden Teilen mit auskragenden Gleitsegmenten 13 bis 18 ausgestattet, die - in Draufsicht auf das Langloch 2 gesehen - seitlich über das Langloch hinausragen und damit also unmittelbar der Oberseite bzw. der Unterseite 5 bzw. 6 des Führungselementes gegenüberliegen. Mit anderen Worten gleiten die dem Führungselement zugewandten Flächen dieser Gleitsegmente längs der Ober- oder Unterseite 5 bzw. 6.

Der Gleitkörper 7 besitzt weiterhin eine außerhalb des Langloches liegende Basis 11, an der die Gleitsegmente einstückig angebracht sind und an der auch ein Betätigungshebel 12 beliebiger Form befestigt ist. Auch diesen Betätigungshebel kann man wahlweise bereits in der Spritzgußform herstellen oder auch später anschrauben, ankleben etc.

Bis hierher stimmen die verschiedenen Varianten der Fig. 1 bis 9 überein. Im folgenden sollen nun die Abweichungen beschrieben werden. Beim ersten Ausführungsbeispiel der Fig. 1 und 2 sind insgesamt sechs Gleitsegmente 13, 14, 15, 16, 17 und 18 vorgesehen. Dabei bilden je zwei, bezogen auf die Längserstreckung des Langloches gegenüberliegende, auf einer Seite (Ober- oder Unterseite) des Führungselementes angeordnete Gleitsegmente ein Paar, also die Gleitsegmente 13 und 14, die Gleitsegmente 15 und 16 sowie die Gleitsegmente 17 und 18 . An der Oberseite 5 des Führungselementes sind vier Gleitelemente 13, 14, 15 und 16 vorgesehen, die an den beiden Enden seitlich über das Langloch hinausstehen, so daß das Führungselemente auf vier Flächen auf der Oberseite 5 des Führungselementes 1 aufliegt. An der Unterseite 6 des Gleitkörpers sind dagegen nur zwei Gleitsegmente 17 und 18 vorgesehen, die in Längsrichtung des Gleitkörpers gesehen, etwa in dessen Mitte angeordnet sind. Der Gleitkörper ist in diesem Ausführungsbeispiel also durch die sechs Flächen der Gleitsegmente 13 bis 18 und durch die Seitenflächen 9 und 10 des Abschnittes 8 (Fig. 8) gegen ein Kippen bzw. Drehen um die drei möglichen Kipp- bzw. Drehachsen gegenüber dem Führungselement 1 gesichert.

Bei der Variante der Fig. 1 und 2 können Unebenheiten des Führungselementes oder Fremdkörper wie Schmutz oder Eis selbst geringer Dicke die Verschieblichkeit des Gleitkörpers jedoch noch beeinträchtigen.

Zur Vermeidung dieser Probleme wird beim zweiten Ausführungsbeispiel gemäß den Fig. 3 und 4 eine Vierpunktlagerung vorgesehen. In Schieberichtung des Gleitkörpers gesehen befinden sich dabei an einem Ende an der Oberseite 5 zwei seitlich abstehende Gleitsegmente 13 und 14, während sich am anderen Ende Gleitsegmente 17 und 18 an der Unterseite 6 befinden. In der Draufsicht der Fig. 4 ist deutlich zu erkennen, daß sich die Gleitsegmente an Ober- und Unterseite nicht überlappen. Vielmehr haben die Gleitsegmente 13 und 17 einerseits und die Gleitsegmente 14 und 18 andererseits in der Draufsicht der Fig. 4 einen Abstand zueinander. Damit ist aber der Gleitkörper gegen ein Kippen bzw. Verdrehen um eine Achse, die in der Ebene des Führungselementes 1 und senkrecht zur Längserstreckung des Schlitzes 2 liegt, noch möglich. Mit anderen Worten kann der Gleitkörper um eine senkrecht zur Zeichenebene der Fig. 3 stehende Achse gedreht werden und zwar aus der Grenzstellung der Fig. 3, bei der die vier Gleitsegmente an dem Führungselement anliegen, ist eine Drehung im Uhrzeigersinn möglich. Um dies zu verhindern ist an der Unterseite 6 eine Zugfeder 19 vorgesehen, die zwischen zwei Zapfen 20 und 21 gespannt ist, wobei der eine Zapfen 20 an dem Gleitkörper befestigt ist und zwar in der Draufsicht der Fig. 4 etwa zwischen den Gleitsegmenten 13 und 14 liegt, während der andere Zapfen 21 an dem Führungselement 1 befestigt ist. Diese Zugfeder steht - selbst wenn der Gleitkörper an einem Ende des Langloches 2 am Anschlag ist, unter einer Vorspannung, so daß auf den Gleitkörper ein Drehmoment einwirkt, das ein Verkippen im Gegenührzeigersinn fordert. Dadurch werden die Berührungsflächen der Gleitsegmente 13 und 14 nach unten gegen die Oberseite 5 und die Berührungsflächen der Gleitsegmente 17 und 18 nach oben gegen die Unterseite 6 des Führungselementes gedrückt. Die Feder 19 wirkt im übrigen hier auch als Rückholfeder, die den Gleitkörper in eine Grenzstellung zieht, was für Anwendungsfälle bei Meßfühlern benötigt wird. Bei diesem Ausführungsbeispiel hat ein Schrumpfen des Kunststoffes beim Aushärten in einer Richtung senkrecht zur Ebene des Führungselementes also keine Anpreßkräfte zur Folge, die die Gleitsegmente gegen das Führungselement verspannen könnten.

Die Variante der Fig. 5 bis 9 baut auf dem Ausführungsbeispiel der Fig. 3 und 4 auf. Sie unterscheidet sich von letzterer jedoch dadurch, daß an die Gleitsegmente 13, 14, 17 und 18 jeweils noch ein Steg 22, 23, 24 bzw. 25 angeformt ist, der parallel zur Längserstreckung des Langloches 2 läuft, seitlich gegenüber dem Langloch jedoch versetzt ist, so daß er mit der Ober- bzw. Unterseite 5 bzw. 6 des Führungselementes in Gleitkontakt steht. In der Seitenansicht (Fig. 5) verlaufen diese Stege rampenförmig, d.h. sie haben von ihrem freien Ende eine in Richtung zum zugehörigen Gleitsegment ansteigende Schräge 26. Die Stege 22 und 23 an der Oberseite bzw. die Stege 24 und 25 an der Unterseite laufen dabei aufeinander zu, so daß sie sich in der Seitenansicht (Fig. 5) gesehen paarweise (22, 24 und 23, 25) überlappen. Damit ist ein Kippen - wie bei dem Beispiel der Fig. 3 und 4 - nicht mehr möglich. Aufgrund der Rampenform (Schräge 26) hat jedoch ein Schrumpfen des Kunststoffes beim Aushärten in Richtung senkrecht zur Ebene des Führungselementes 1 keine negativen Auswirkungen. Beim Schrumpfen werden die Stege 22 bis 26 aufgrund ihrer sich stetig ändernden Materialstärke in Richtung senkrecht zur Ebene des Führungselementes auch unterschiedlich schrumpfen, so daß sich die Stege geringfügig aufbiegen werden, dergestalt, daß die freien Enden der Stege leicht vom Führungselement weg gebogen werden. Dieses geringfügige Aufbiegen findet in einer Größenordnung statt, die genau dem erwünschten Lagerspiel in Richtung senkrecht zur Ebene des Führungselementes 1 entspricht.

Dieses Ausführungsbeispiel ist ebenfalls mit einer Feder 19 und Zapfen 20, 21 dargestellt. Diese Feder 19 wirkt hier jedoch primär als Rückholfeder und bringt nur sekundär noch zusätzlich ein Drehmoment auf, wie es beim Ausführungsbeispiel der Fig. 3 und 4 benötigt wird. Wird also bei dem Ausführungsbeispiel der Fig. 5 bis 9 keine Rückholfeder benötigt, so kann die Feder 19 ohne weiteres fortgelassen werden, ohne daß ein Verkippen oder ein Verkanten des Gleitkörpers zu befürchten ist. Auch bei diesem Ausführungsbeispiel wird der gesamte Gleitkörper einschließlich der Gleitsegmente und der Stege 22 bis 25 in einem Arbeitsgang als Spritzgußteil hergestellt.

Eine weitere, nicht dargestellte Variante betrifft eine Abwandlung des Ausführungsbeispieles der Fig. 1 und 2. Dabei sind an der Oberseite, also an der Seite, an der der Betätigungshebel 12 angebracht ist, zwei Gleitsegmente und an der Unterseite dagegen vier Gleitsegmente vorhanden.

## Patentansprüche

1. Stellglied, insbesondere für Linearpotentiometer, mit einem Gleitkörper (7), der in einem Langloch (2) eines Führungselementes (1) verschieblich geführt ist, wobei der Gleitkörper (7) beidseitig des Führungselementes (1) seitlich über das Langloch (2) hinausragende Gleitsegmente (13-18) aufweist, deren dem Führungselement (1) zugewandten Flächen in Gleitkontakt mit der Ober- bzw. Unterseite (5 bzw. 6) des Führungselementes (1) stehen, wobei die Gleitsegmente (13-18) jeweils paarweise auf jeder Seite des Führungselementes (1) vorgesehen sind, und wobei jedes Gleitsegmentpaar (13, 14; 15, 16; 17, 18) aus, bezogen auf die Längserstreckung des Langloches (2), einander gegenüberliegenden Gleitsegmenten (13-18) besteht,
dadurch gekennzeichnet,
a) daß der Gleitkörper (7) in Kunststoff-Spritzgußtechnik einstückig an dem Führungselement (1) angeformt ist,
b) daß das Führungselement (1) einstückig ist, und
c) daß die Gleitsegmentpaare (13, 14; 15, 16; 17, 18) vollständig überlappungsfrei in Längsrichtung des Langloches (2) gegeneinander versetzt sind .

2. Stellglied nach Anspruch 1, dadurch gekennzeichnet, daß auf jeder Seite des Führungselementes nur ein Paar von Gleitsegmenten (13, 14; 17, 18) vorgesehen ist und daß eine Feder (19) einerseits am Gleitkörper (7) und andererseits am Führungselement (1) befestigt ist, die den Gleitkörper mit einem Drehmoment beaufschlagt, das so gerichtet ist, daß die Gleitsegmente (13, 14; 17, 18) gegen das Führungselement gedrückt werden.

3. Stellglied nach Anspruch 1 oder 2, dadurch gekennzeichnet, daß an jedem Gleitsegment (13, 14; 17, 18) einstückig je ein Steg (22-25) angeformt ist, daß diese Stege parallel zu einer Seite (5, 6) und parallel zur Längsrichtung des Langloches (2) verlaufen und daß die Stege (22, 24 bzw. 23, 25) auf einer Seite des Führungselementes in Draufsicht auf das Führungselement die Stege der anderen Seite zumindest teilweise überlappen.

4. Stellglied nach Anspruch 3, dadurch gekennzeichnet, daß die Stege (22-25) von ihrem freien Ende her in Richtung auf das zugehörige Gleitsegment rampenförmig (Schräge 26) ansteigen.

## Claims

1. An actuator, more particularly for a linear potentiometer, comprising a slide body (7) which is displaceably guided in a slot (2) of a guide element (1), the slide body (7) having on either side of the guide element (1) sliding segments (13-18), projecting laterally beyond the slot (2), of which the surfaces facing the guide element (1) are in sliding contact with the upper- or underside (5 or 6) of the guide element (1), the sliding segments (13-18) being respectively provided in pairs on each side of the guide element (1), and each sliding segment pair (13, 14; 15, 16; 17, 18) consisting of sliding segments (13-18) facing one another with respect to the longitudinal extent of the slot (2),
characterised
a) in that the slide body (7) is moulded to the guide element (1) as one piece by the plastic injection moulding method,
b) in that the guide element (1) is in one piece, and
c) in that the sliding segment pairs (13, 14; 15, 16; 17, 18) are offset in relation to one another in the longitudinal direction of the slot (2), entirely free of any overlap.

2. An actuator according to claim 1, characterised in that only one pair of sliding segments (13, 14; 17, 18) is provided on each side of the guide element, and in that a spring (19) is secured to the slide body (7), on the one hand, and to the guide element (1), on the other hand, the said spring acting on the slide body with a torque which is directed such that the sliding segments (13, 14; 17, 18) are pressed against the guide element.

3. An actuator according to claim 1 or 2, characterised in that a respective bar (22-25) is moulded to each sliding segment (13, 14; 17, 18) as one piece, in that these bars extend parallel to a side (5, 6) and parallel to the longitudinal direction of the slot (2), and in that the bars (22, 24 or 23, 25) on one side of the guide element, in the plan view of the guide element, at least partially overlap the bars of the other side.

4. An actuator according to claim 3, characterised in that the bars (22-25) rise in a ramp shape (slope 26) from their free end towards the associated sliding segment.

## Revendications

1. Organe de réglage, en particulier pour potentiomètres linéaires, comprenant un corps coulissant (7) guidé de façon glissante dans un trou allongé (2) d'un élément de guidage (1), le corps coulissant (7) présentant, des deux côtés de l'élément de guidage (1), des segments de coulissement (13 à 18) s'étendant latéralement des deux côtés du trou allongé (2), dont les faces tournées vers l'élément de guidage (1) sont en contact de coulissement avec la face respective supérieure ou inférieure (5 ou 6) de l'élément de guidage (1), les segments de coulissement (13 à 18) étant prévus chaque fois par paires, de chaque coté de l'élément de guidage (1), et dans lequel chaque paire de segments de coulissement (13, 14; 15, 16; 17, 18) est composée de segments de coulissement (13 à 18) opposés entrez eux, par rapport à la direction longitudinale du trou allongé (2), caractérisé en ce que:
a) le corps coulissant (7) est formé monobloc sur l'élément de guidage (1), selon la technique de moulage par injection d'une matière synthétique,
b) l'élément de guidage (1) est un élément monobloc, et
c) les paires de segments de coulissement (13, 14; 15, 16; 17, 18) sont décalées les unes par rapport aux autres, dans la direction longitudinale du trou allongé (2), avec une absence totale de chevauchement.

2. Organe de réglage selon la revendication 1, caractérisé en ce que de chaque coté de l'élément de guidage n'est prévu qu'une paire de segment de coulissement (13, 14; 17, 18) et en ce qu'un ressort (19) est fixé d'un coté sur le corps de coulissement (7) et de l'autre coté sur l'élément de guidage (1) et sollicite le corps de coulissement avec un couple de rotation orienté de telle façon que les segments de coulissement (13, 14; 17, 18) soient pressés contre l'élément de guidage.

3. Organe de réglage selon la revendication 1 ou 2, caractérisé en ce que sur chaque segment de coulissement (13, 14; 17, 18) est formée d'une façon monobloc, une nervure (22 à 25), en ce que ces nervures s'étendent parallèlement à une face (5, 6) et parallèlement à la direction longitudinale du trou allongé (2), et en ce que les nervures (22, 24 respectivement 23, 25) chevauchent au moins partiellement, d'un coté de l'élément de guidage en observant l'élément de guidage en vue de dessus, les nervures situées de l'autre cotés.

4. Organe de réglage selon la revendication 3, caractérisé en ce que les nervures (22 à 25) montent en forme de rampe (pente 26) depuis leur extrémité libre, en direction du segment de coulissement afférent.
